# EUROPÄISCHE PATENTSCHRIFT

(11) **EP 0 649 484 B1**
(45) Veröffentlichungstag und Bekanntmachung des Hinweises auf die Patenterteilung: **28.08.1996**
(21) Anmeldenummer: 93912397.2
(22) Anmeldetag: 22.06.1993
(51) Int. Cl.: E01H 11/00, A01M 21/04

(54) **VORRICHTUNG ZUM VERNICHTEN VON UNERWÜNSCHTEM PFLANZENWUCHS IM BEREICH VON FAHRWEGEN**
DEVICE FOR DESTROYING UNWANTED VEGETATION ALONG ROADWAYS
DISPOSITIF DE DESTRUCTION DE VEGETATIONS INDESIRABLES AU NIVEAU DE VOIES DE CIRCULATION

(30) Priorität: 22.06.1992 AT 1267/92
(43) Veröffentlichungstag der Anmeldung: 26.04.1995
(73) Patentinhaber: P.C. WAGNER ELEKTROTHERMIT-SCHWEISSGESELLSCHAFT, 1230 Wien (AT)
(72) Erfinder: KOBLMÜLLER, Günther, A-2384 Breitenfurt (AT); MARTIN, Michael, A-2340 Mödling (AT)
(74) Vertreter: Holzer, Walter, Dipl.-Ing.
(86) Internationale Anmeldenummer: AT9300103
(87) Internationale Veröffentlichungsnummer: WO9400641

(56) Entgegenhaltungen:
- US-A- 1 238 861
- US-A- 1 487 367

## Beschreibung

Die Erfindung betrifft eine Vorrichtung zum Vernichten von unerwünschtem Pflanzenwuchs im Bereich von Fahrwegen, insbesondere auf Gleisbetten.

Unerwünschter Pflanzenwuchs kann z.B. auf Gleisbetten mittels Chemikalien vernichtet werden. Das zunehmende Umweltbewußtsein hat jedoch eine verstärkte Sensibilisierung gegenüber chemischen Vernichtungsmitteln zur Folge, weil selbst sogenannte "umweltfreundliche" Mittel nicht nur den Pflanzenwuchs beseitigen, sondern auch das biologische Gleichgewicht des Bodens empfindlich stören und das Grundwasser verseuchen.

Aus der US-PS 1 238 861 ist es bereits bekannt, eine Dampflokomotive an der Unterseite ihres Fahrgestells mit einem das Gleis überspannenden höhenverstellbaren Träger für dampfführende Rohre auszustatten, aus denen über Düsen Dampf gegen das Schotterbett gesprüht werden kann. Der sich in Längsrichtung des Fahrgestells erstreckende Träger ist höhenverstellbar und außerhalb der Schienen mit zwei angelenkten, ebenfalls Dampfrohre tragenden Seitenteilen versehen, welche die Seitenabschnitte des Schotterbettes überstreichen. Die bekannte Ausführung ist infolge der Vielzahl von Dampfdüsenrohren, welche über die gesamte Fläche des Trägers verteilt sind, in konstruktiver Hinsicht relativ aufwendig und wegen des nach allen Seiten relativ unbehinderten Dampfaustrittes leistungsschwach.

Aus der US-A-1 487 367 ist ein Schienenfahrzeug bekannt, das mit einem Träger für einen Brenner ausgestattet ist, der über Seile mit dem Fahrzeug verbunden ist und einen zentralen Abschnitt sowie seitliche schwenkbare Abschnitte aufweist. Der Träger ist als nach unten offene Haube aus Holz mit Wärmeisolation ausgebildet und trägt eine Vielzahl von Dampfaustrittsleitungen, die sich quer zur Fahrtrichtung erstrecken. Die gesamte Konstruktion ist wegen der Vielzahl von Rohrverbindungen äußerst aufwendig und erfordert außerdem komplizierte Mechanismen zum Höhenverstellen des Brenners mit einer ebenfalls aufwendigen flexiblen Verbindung zwischen dem Brenner und einem Fluidvorrat auf dem Fahrzeug. Die Verstellmechanismen für den zentralen Trägerabschnitt und die seitlichen Trägerabschnitte ermöglichen insbesondere keine Anpassung der seitlichen Abschnitte an Böschungen und in der Seitenrichtung und berücksichtigt nicht, daß die Fluidaufbringung auch von der Fahrgeschwindigkeit beeinflußt wird.

Die Erfindung zielt darauf ab, eine Vorrichtung von unerwünschtem Pflanzenwuchs im Bereich von Fahrwegen zu schaffen, welche bei effizienter Vernichtungswirkung durch Verwendung von Wasserdampf eine ausgezeichnete Umweltverträglichkeit bietet, d.h. weder das Grundwasser verunreinigt noch das biologische Gleichgewicht des Bodens stört, und welche gegenüber den bekannten Ausführungen bei einfacher und kostengünstiger konstruktiver Gestaltung, dennoch eine verbesserte Anpassungsfähigkeit der Vorrichtung an die jeweiligen Gegebenheiten sowie eine wirksamere und wirtschaftlichere Behandlung selbst von langen Fahrwegen gewährleistet. Gegenstand der Erfindung ist eine Vorrichtung zum Vernichten von unerwünschtem Pflanzenwuchs im Bereich von Fahrwegen, insbesondere auf Gleisbetten, mit einem Fahrzeug, insbesondere Schienenfahrzeug, auf welchem ein Dampferzeugungsaggregat montiert ist, an dessen Dampfausgang Dampfdüsen angeschlossen sind, die zumindest einen quer zur Fahrtrichtung im wesentlichen über die Fahrwegbreite verlaufenden Düsenbalken bilden, der unterhalb des Rahmens des Fahrzeuges mittels eines in Fahrtrichtung verlaufenden höhenverstellbaren Trägers montiert ist, welcher als nach unten offene Haube mit einem Boden, Seitenwänden in Fahrtrichtung und Stirnwänden ausgebildet ist, wobei um eine in Fahrtrichtung verlaufende Achse verschwenkbare, in Fahrtrichtung verlaufende seitliche Trägerteile vorgesehen sind, die jeweils ebenfalls als Haube ausgebildet und mit ihrer Schwenkachse am Fahrzeug sowohl höhenverstellbar als auch quer zur Fahrtrichtung verstellbar montiert und mit Düsenbalkenabschnitten versehen sind, die in Verlängerung des Düsenbalkens verlaufen, welcher am Haubenboden in Fahrtrichtung verstellbar, vorzugsweise in dem in Fahrtrichtung ersten vorderen Drittel der Trägererstreckung, um eine quer zur Fahrtrichtung verlaufende Schwenkachse schwenkbar montiert ist und zumindest zwei zur Fahrtrichtung unterschiedlich geneigte Reihen von zum Boden gerichteten Düsen aufweist.

An dieser Stelle sei noch erwähnt, daß aus der DE-A-36 39 705 ein auf einem Pritschenwagen verfahrbares Dampferzeugungsaggregat zur Unkrautvernichtung bekannt ist, bei dem als Dampfsprühgerät ein im Querschnitt parabelförmiger Reflektor vorgesehen ist, in dessen Reflektorzentrum ein Sprührohr angeordnet ist. Der Reflektor ist über eine Schlauchleitung mit dem Wagen verbunden, mit Rädern oder Gleitkuven versehen und wird in nicht näher beschriebener Weise über den zu behandelnden Boden bewegt. Über eine Montage und Einstellung des Sprühgerätes am Wagen, insbesondere zur Behandlung von Fahrwegen, wie es die Erfindung vorschlägt, enthält diese Schrift keinerlei Hinweise.

Gemäß einer in betriebstechnischer Hinsicht speziell für die Behandlung von Weichenzonen von Gleisen bevorzugten Ausführungsform der Erfindung ist vorgesehen, daß der Träger in der Längsmittelebene des Fahrzeuges geteilt ausgebildet ist, wobei jeder Trägerteil auch im Bereich der Längsmittelebene mit einer Seitenwand versehen und für sich höhenverstellbar ist.

Vorzugsweise sind die Seitenwände und Stirnwände des Trägers bzw. jedes Trägerteiles jeweils durch einen Wärmeisolier-Doppelmantel gebildet.

Nach einem anderen bevorzugten Erfindungsmerkmal ist bei Horizontal-stellung des Düsenbalkens bzw. der Düsenbalkenabschnitte eine Düsenreihe vertikal und die andere Düsenreihe schräg zur Fahrtrichtung orientiert.

Nach einem weiteren bevorzugten Merkmal der Erfindung ist das Dampferzeugungsaggregat durch einen von einem Wasserbehälter über eine Pumpe beschickten Dampfkessel mit Ausgangsdruckregler gebildet, wobei die Pumpe durch ein Disel-Stromaggregat elektrisch gespeist und der Dampfkessel durch einen von Gasflaschen gespeisten Gasbrenner beheizt ist.

Die erfindungsgemäße Konstruktion hat den Vorteil, daß der Dampf aus den Dampfdüsen in einem für die Dampfverteilung bei vorbestimmter Fahrgeschwindigkeit optimalen Bereich der Längserstreckung des Fahrzeuges bzw. des Trägers für den Düsenbalken abgegeben wird, wobei die optimale Dampfverteilung durch genaues Einstellen und Anpassen des Düsenbalkens und seiner Seitenteile leicht geregelt werden kann. Die nur gegen den Boden offene Haube stellt sicher, daß der Dampf nicht vorzeitig entweicht, sondern über die gesamte Haubenerstreckung wirksam verteilt wird. Die Wirkung der Dampfaufblasung auf die Pflanzen wird noch durch die spezielle Orientierung der beiden Düsenreihen verstärkt. Durch den Wärmeisolier-Doppelmantel der Seitenwände und der Stirnwände des Trägers wird die Aufrechterhaltung einer wirksamen Dampftemperatur innerhalb der Haube gewährleistet.

Die Erfindung wird nachfolgend an einem Ausführungsbeispiel unter Bezugnahme auf die Zeichnungen näher erläutert, in denen zeigen:
Fig. 1 einen schematischen Längsschnitt durch eine erfindungsgemäße Vorrichtung,
Fig. 2 einen schematischen Querschnitt der Vorrichtung nach Fig. 1, und
Fig. 3 ein Detail der Vorrichtung nach der Linie III-III in Fig. 2.

Gemäß Fig. 1 ist auf einem Schienenfahrzeug 1 ein Dampferzeugungsaggregat 2 montiert, welches über flexible Leitungen 3 Dampfdüsen 4', 4" speist. Die Dampfdüsen 4', 4" sind in quer zur Fahrtrichtung in gegenseitiger Verlängerung angeordneten Düsenbalkenabschnitten 5' gehalten, die je zumindest zwei Reihen von Düsen aufweisen. Wie Fig. 3 zeigt, sind die Düsen 4' der in Fahrtrichtung vorderen Reihe bei Horizontalstellung des Düsenbalkens vertikal orientiert, wogegen die Düsen 4" der hinteren Reihe schräg orientiert sind, damit die Pflanzen auch in ihrem unteren Bereich von den Dampfdüsen beaufschlagt werden. Die Düsenbalkenabschnitte 5' sind je mittels eines hydraulisch, elektrisch oder mechanisch höhenverstellbaren Trägerteiles 6 an der Unterseite des Rahmens des Schienenfahrzeuges 1 montiert. Wie insbesondere aus Fig. 3 hervorgeht, ist jeder Düsenbalkenabschnitt 5' am zugeordneten Trägerteil 6 mittels einer quer zur Fahrtrichtung verlaufenden, in Fahrtrichtung z.B. in nicht gezeigten Führungen (Pfeil f) verstellbaren Achse A verschwenkbar im ersten vorderen Drittel der Trägererstreckung montiert (vgl. Fig. 1).

Wie aus Fig. 2 hervorgeht, ist der. Träger bei dem gezeigten Ausführungsbeispiel bezüglich der Längsmittelebene M des Fahrzeuges geteilt ausgebildet, wobei jeder Trägerteil 6 mit einem Boden 6', Seitenwänden 6" sowie Stirnwänden 6"' ausgestattet ist, so daß jeder Trägerteil 6 die Form einer gegen den Untergrund offenen Haube hat. Die Zweiteilung des Trägers ermöglicht es, jeden der beiden Trägerteile 6 für sich höhenzuverstellen bzw. mit Dampf zu beaufschlagen, was sich z.B. für die Behandlung von Weichenbereichen des Gleises in wirtschaftlicher Hinsicht als besonders vorteilhaft erweist. Die Seitenwände 6" und Stirnwände 6"' sind zur Wärmeisolierung als Doppelmäntel mit dazwischen angeordnetem Isoliermaterial ausgebildet. Es versteht sich, daß der Träger und der Düsenbalken auch einteilig ausgebildet sein können.

Wie aus Fig. 2 ferner hervorgeht, sind am Fahrgestell auch zwei seitliche Trägerteile 7 montiert, welche analog den mittleren Trägerteilen 6 ausgebildet und an einer in Längsrichtung des Fahrzeuges verlaufenden Achse B verschwenkbar montiert sind. Die Achse B ist mittels einer weiteren Achse C unter Zwischenschaltung von Stellzylindern 8 sowohl höhenverstellbar als auch quer zur Fahrtrichtung verstellbar am Fahrzeug 1 montiert. Die Düsenbalkenabschnitte 5" der seitlichen Trägerteile 7 sind in Verlängerung der Düsenbalkenabschnitte 5 angeordnet und über flexible Dampfleitungen 3' gespeist. Mit den seitlichen Trägerteilen 7 werden die außerhalb der Schienen liegenden Seitenteile des Schotterbettes überstrichen. Die äußeren Seitenwände der Seitenteile 7 können länger ausgebildet sein als die inneren Seitenwände. Es versteht sich, daß die zu den einzelnen Düsenbalkenabschnitten 5', 5" der Trägerteile 6, 7 verlaufenden flexiblen Dampfleitungen 3, 3' mit nicht gezeigten Ventilen bzw. Regeleinrichtungen für den Dampfdurchsatz versehen sind, so daß sie getrennt schaltbar bzw. regelbar sind.

Das Dampferzeugungsaggregat 2 ist durch einen Dampfkessel 9 gebildet, der über eine Pumpe 10 von einem Wasserbehälter 11 beschickt wird. Die Pumpe 10 wird dabei von einem Diesel-Stromaggregat 12 elektrisch gespeist und der Dampfkessel 9 ist durch einen Gasbrenner 13 beheizt, welcher von Gasflaschen 14 gespeist wird.

Es versteht sich, daß im Rahmen des Erfindungsgedankens mannigfaltige Abänderungen der dargestellten Ausführungsform möglich sind; so kann insbesondere die Art und Ausbildung der Dampfdüsen sowie deren Anzahl bzw. die Anzahl der Reihen von Dampfdüsen am Düsenbalken und auch die Orientierung der Dampfdüsen relativ zur Fahrtrichtung gegenüber der dargestellten verändert werden. Wesentlich ist aber, daß zumindest eine Reihe von vertikalen Düsen und eine Reihe von schräg verlaufenden Düsen vorhanden ist. Es kann auch mehr als ein Düsenbalken vorhanden sein. Ebenso ist der Aufbau des Dampferzeugungsaggregates nur beispielsweise angegeben; jedes bekannte Dampferzeugungsaggregat kann verwendet werden.

Im praktischen Betrieb der Vorrichtung hat sich gezeigt, daß die Fahrtgeschwindigkeit so gewählt werden soll, daß eine Einwirkung des Dampfes auf die Pflanzen während zumindest 2 s erfolgen muß, damit die Pflanzen auf eine Temperatur von zumindest 70° gebracht werden, um die Umwandlung des pflanzlichen Eiweißes sicherzustellen. Im allgemeinen wird angestrebt, unterhalb der Hauben eine Lufttemperatur von 95 bis 100°C zu erzeugen. Die Position des Düsenbalkens 5 kann in Fahrtrichtung vorzugsweise innerhalb des ersten vorderen Drittels des Trägers 6 mittels eines nicht gezeigten Verstellmechanismus, z.B. auf Schienen, optimal eingestellt werden.

## Patentansprüche

1. Vorrichtung zum Vernichten von unerwünschtem Pflanzenwuchs im Bereich von Fahrwegen, insbesondere auf Gleisbetten, mit einem Fahrzeug (1), insbesondere Schienenfahrzeug, auf welchem ein Dampferzeugungsaggregat (2) montiert ist, an dessen Dampfausgang Dampfdüsen angeschlossen sind, die zumindest einen quer zur Fahrtrichtung im wesentlichen über die Fahrwegbreite verlaufenden Düsenbalken (5) bilden, der unterhalb des Rahmens des Fahrzeuges mittels eines in Fahrtrichtung verlaufenden höhenverstellbaren Trägers (6) montiert ist, welcher als nach unten offene Haube mit einem Boden, Seitenwänden in Fahrtrichtung und Stirnwänden ausgebildet ist, wobei um eine in Fahrtrichtung verlaufende Achse (B) verschwenkbare, in Fahrtrichtung verlaufende seitliche Trägerteile (7) vorgesehen sind, die jeweils ebenfalls als Haube ausgebildet und mit ihrer Schwenkachse (B) am Fahrzeug (1) sowohl höhenverstellbar als auch quer zur Fahrtrichtung verstellbar montiert und mit Düsenbalkenabschnitten (5") versehen sind, die in Verlängerung des Düsenbalkens (5') verlaufen, welcher am Haubenboden in Fahrtrichtung verstellbar, vorzugsweise in dem in Fahrtrichtung ersten vorderen Drittel der Trägererstreckung, um eine quer zur Fahrtrichtung verlaufende Schwenkachse (A) schwenkbar montiert ist und zumindest zwei zur Fahrtrichtung unterschiedlich geneigte Reihen (4', 4") von zum Boden gerichteten Düsen aufweist.

2. Vorrichtung nach Anspruch 1, dadurch gekennzeichnet, daß der Träger bezüglich der Längsmittelebene (M) des Fahrzeuges (1) geteilt ausgebildet ist, wobei jeder Trägerteil (6) auch im Bereich der Längsmittelebene mit einer Seitenwand (6") versehen und für sich höhenverstellbar ist.

3. Vorrichtung nach Anspruch 1, dadurch gekennzeichnet, daß die Seitenwände (6") und Stirnwände (6"') des Trägers bzw. jedes Trägerteiles (6, 7) jeweils durch einen Wärmeisolier-Doppelmantel gebildet sind.

4. Vorrichtung nach einem der Ansprüche 1 bis 3, dadurch gekennzeichnet, daß bei Horizontalstellung des Düsenbalkens (5) bzw. der Düsenbalkenabschnitte (5', 5") eine Düsenreihe (4') vertikal und die andere Düsenreihe (4") schräg zur Fahrtrichtung (F) orientiert ist.

5. Vorrichtung nach einem der Ansprüche 1 bis 4, dadurch gekennzeichnet, daß das Dampferzeugungsaggregat (2) durch einen von einem Wasserbehälter (11) über eine Pumpe (10) beschickten Dampfkessel (9) mit Ausgangsdruckregler gebildet ist, wobei die Pumpe durch ein Diesel-Stromaggregat (12) elektrisch gespeist und der Dampfkessel (9) durch einen von Gasflaschen (14) gespeisten Gasbrenner (13) beheizt ist.

## Claims

1. Device for destroying unwanted vegetation in the region of roadways, in particular on railway track beds, with a vehicle (1), in particular a rail vehicle, on which is mounted a steam generating unit (2) to the steam outlet of which are connected steam nozzles forming at least one nozzle beam (5) which extends transversely to the direction of travel essentially across the width of the roadway and which is mounted beneath the frame of the vehicle by means of a support (6) of adjustable height which extends in the direction of travel and which is designed as an open-bottomed hood with a top, side walls in the direction of travel and end walls, wherein side support portions (7) which extend in the direction of travel and are pivotable about an axis (B) extending in the direction of travel, and which are in each case also designed as a hood and mounted with their pivot axis (B) on the vehicle (1) both adjustable in height and displaceable transversely to the direction of travel, and with nozzle beam sections (5") which extend in extension of the nozzle beam (5') which is mounted adjustably on the hood top in the direction of travel, preferably in the first front third of the support extent in the direction of travel, pivotable about a pivot axis (A) extending transversely to the direction of travel and comprises at least two rows (4', 4") of nozzles directed towards the ground and inclined differently to the direction of travel.

2. Device according to claim 1, characterised in that the support is divided relative to the longitudinal centre plane (M) of the vehicle (1), wherein each support portion (6) is also provided in the region of the longitudinal centre plane with a side wall (6") and adjustable in height independently.

3. Device according to claim 1, characterised in that the side walls (6") and end walls (6"') of the support or of each support portion (6, 7) are formed in each case by a heat-insulating double casing.

4. Device according to any of claims 1 to 3, characterised in that, in the horizontal position of the nozzle beam or of the nozzle beam sections (5', 5"), one nozzle row (4') is oriented vertically and the other (4") is oriented obliquely to the direction of travel (F).

5. Device according to any of claims 1 to 4, characterised in that the steam generating unit (2) is formed by a steam boiler (9) with output pressure regulator supplied from a water tank (11) via a pump (10), wherein the pump is supplied electrically by a diesel power unit (12) and the steam boiler (9) is heated by a gas burner (13) supplied by gas bottles (14).

## Revendications

1. Appareil pour détruire la végétation non désirée le long des voies, en particulier sur les ballasts de voies ferrées, avec un véhicule (1), en particulier un véhicule sur rails, sur lequel est monté un dispositif générateur de vapeur (2), à la sortie de vapeur duquel sont raccordés des ajutages de vapeur qui forment au moins une poutre (5) à ajutages s'étendant transversalement au sens de marche sensiblement sur la largeur de la voie, laquelle poutre à ajutages est montée en dessous du châssis du véhicule au moyen d'un support (6) réglable en hauteur, s'étendant dans le sens de marche, qui a la forme d'une chape ouverte vers le bas avec un fond, des parois latérales et des parois de bout, étant entendu que sont prévues des parties de support (7) latérales s'étendant dans le sens de marche, pouvant pivoter autour d'un axe (B) qui s'étend dans le sens de marche, et ayant chacune également la forme d'une chape, lesquelles parties de support sont montées par leurs axes de pivotement (B) sur le véhicule (1) non seulement réglables en hauteur, mais également déplaçables transversalement au sens de marche, et sont pourvues de sections de poutre (5") à ajutages, qui s'étendent dans le prolongement de la poutre (5') à ajutages, qui est montée au niveau du fond de la chape, déplaçable dans le sens de marche, de préférence dans le premier tiers avant de l'étendue du support dans le sens de marche, et à pivotement autour d'un axe (A) s'étendant transversalement au sens de marche et présente au moins deux rangées d'ajutages dirigés vers le fond (4', 4") inclinées différemment à l'égard du sens de marche.

2. Appareil suivant la revendication 1, caractérisé en ce que le support est divisé suivant le plan médian longitudinal (M) du véhicule (1), chaque partie de support (6) étant pourvue également dans la zone du plan médian longitudinal d'une paroi latérale (6") et étant isolément réglable en hauteur.

3. Appareil suivant la revendication 1, caractérisé en ce que les parois latérales (6") et les parois de bout (6"') du support ou de chacune des parties (6, 7) du support sont formées chacune par une double paroi d'isolation thermique.

4. Appareil suivant l'une quelconque des revendications 1 à 3, caractérisé en ce que, dans la position horizontale de la poutre (5) à ajutages ou de ses sections (5', 5"), une rangée d'ajutages (4') est orientée verticalement et l'autre rangée d'ajutages (4"), obliquement par rapport au sens de marche (F).

5. Appareil suivant l'une quelconque des revendications 1 à 4, caractérisé en ce que le dispositif générateur de vapeur (2) est formé par une chaudière (9) alimentée par un réservoir d'eau (11) via une pompe (10), pourvue d'un régulateur de pression de sortie, la pompe étant alimentée électriquement par un groupe diesel-électrogène (12) et la chaudière (9) étant chauffée par un brûleur à gaz (13) alimenté par des bouteilles de gaz (14).
